# EUROPÄISCHE PATENTSCHRIFT

(11) **EP 0 668 036 B1**
(45) Veröffentlichungstag und Bekanntmachung des Hinweises auf die Patenterteilung: **21.07.1999**
(21) Anmeldenummer: 95101973.6
(22) Anmeldetag: 14.02.1995
(51) Int. Cl.: A45D 40/00

(54) **Mascaraeinheit**
Mascara applicator
Nécessaire pour le maquillage

(30) Priorität: 19.02.1994 DE 4405335
(43) Veröffentlichungstag der Anmeldung: 23.08.1995
(73) Patentinhaber: GEORG KARL GEKA-BRUSH GMBH, D-91572 Bechhofen (DE)
(72) Erfinder: Dumler, Norbert, D-91522 Ansbach (DE); Fordham, John F. W., Buckinghamshire (GB)
(74) Vertreter: Schneck, Herbert, Dipl.-Phys., Dr.

(56) Entgegenhaltungen:
- EP-A- 0 237 360
- US-A- 4 886 080
- US-A- 5 052 839
- US-A- 5 121 763

## Beschreibung

Die Erfindung richtet sich auf eine Einheit für kosmetische Applikationen nach dem oberbegriff von Anspruch 1 Eine derartige Einheit für kosmetische Applikationen ist bekannt auf US-A-4886080, US-A-5121763 und EP-A-0237360.

Applikator einheiten bzw. -verpackungen der in Betracht stehenden Art werden verwendet für Mascara, also Wimperntusche, Eyeliner, Cream-on-Shadow, Lipgloss und Nagellack. Je nach aufzutragendem Medium ist der Applikator als Bürste oder Pinsel bzw. als Kunststoff- oder Schaumstoff-Formteil ausgebildet.

Insbesondere bei dem Vertrieb hochwertiger Mascaraprodukte wird auch für die Verpackung ein großer Aufwand getrieben, um ein Maximum an Funktionalität und dekorativem Erscheinungsbild zu erzielen. Dementsprechend bestehen herkömmliche Mascaraeinheiten aus einer Mehrzahl von jeweils gesondert hergestellten und dann zusammenmontierten Einzelteilen, was zu erheblichen Herstellungskosten führt.

Bei diesen Einzelteilen handelt es sich bei herkömmlichen Mascara-Verpackungen um die bereits angesprochene Verschlußkappe, den Applikator, das gesonderte Stielteil, welches in der Schraubkappe festgelegt ist, und eine Übersteckkappe. Die innere Verschlußkappe weist ein Gewinde oder eine Schnapprasterung auf.

Für Geschenkbeilagen, Versuchsverpackungen, Werbeaktionen und ähnliche Einsatzzwecke sind aus den vorstehend genannten Gründen die bekannten Mascaraeinheiten zu teuer.

Hiervon ausgehend liegt der Erfindung die Aufgabe zugrunde, eine Einheit für kosmetische Applikationen der eingangs genannten Art so auszugestalten, daß sie bei voller Gebrauchsfähigkeit kostengünstiger herstellbar ist.

Diese Aufgabe wird gelöst durch die kennzeichnenden Merkmale von Anspruch 1.

Hierdurch wird die Zahl der erforderlichen Einzelteile und damit sowohl die Zahl der Herstellungsvorgänge, insbesondere aber auch der Montageaufwand wesentlich reduziert.

Weiterhin ist im Rahmen der Erfindung mit Vorteil vorgesehen, daß das Innengewinde der Schraubkappe in einem Bereich in der Nähe des Schraubkappendeckels angeordnet ist. Diese Ausgestaltung unterscheidet sich von allen vorbekannten Lösungen und ermöglicht in Verbindung mit der einstückigen Ausbildung von Applikatorstiel und Schraubkappe spritztechnisch die Realisierung einer hinreichend hohen und damit bequem greifbaren, dünnwandigen und nach dem Spritzvorgang entformbaren Kappe.

In weiterer Ausgestaltung der Erfindung ist vorgesehen, daß der Behälter einen Grundkörper mit einer oberen Schulter und einen sich daran anschließenden Hals aufweist, wobei die Abstreifeinrichtung sich in Höhe der Schulter in radialer Richtung nach innen erstreckt. Der lichte Durchmesser der Abstreifeinrichtung wird so dimensioniert, daß er an den Durchmesser des jeweiligen Applikators angepaßt ist. Die Herstellung eines derart ausgestalteten Behälters kann vorzugsweise im Extrusionsblasverfahren, aber auch z.B. im Spritzblasverfahren oder im sogenannten Ossberger-Verfahren realisiert werden. Weiterhin kann der Behälter auch tubenartig ausgebildet sein und dann gemäß den für Tuben bekannten Verfahren hergestellt sein. Das Abfüllen erfolgt hierbei von der Unterseite her mit großer Füllöffnung, d.h. schnell und mit geringen Kosten.

Die Unterkante der Kappe kann schräg zur Behälterlängsachse verlaufen, wobei durch diese Ausgestaltung sowohl ein spezieller ästhetischer Effekt als auch eine Positionieiwirkung verbunden ist. Weiterhin kann die Kappe nach oben hin so verlängert sein, daß eine schräg zur Längsachse verlaufende Oberkante entsteht, welche geschlossen ausgebildet sein kann oder aber als Hohlraum, der dann mit einer entsprechenden Innendekoration ein die Aufmerksamkeit erregendes Erscheinungsbild schafft.

Der Applikator ist vorzugsweise ebenfalls einstückig mit dem Stiel ausgebildet. Dies läßt sich herstellungstechnisch insbesondere dann gut realisieren, wenn der Applikator spatelartig ausgebildet ist, wobei er dann Durchbrechungen und/oder einen gezackten bzw. gefransten Endbereich aufweisen kann. Alternativ kann der Applikator auch eine Mehrzahl von Vorsprüngen in Form von Scheiben, Noppen od.dgl. aufweisen, soweit dies spritztechnisch realisierbar ist.

Schließlich kann noch vorgesehen sein, daß am Boden des Behälters eine relativ weiche Einlage, wie Schaumstoff od.dgl., angeordnet ist, in die der Applikator im geschlossenen Zustand der Einheit eingreift. Hierdurch wird verhindert, daß beim Herausziehen des Applikators aus dem Behälter eine sogenannte Fahne mit Mascara-Medium entstehen kann.

Wenn im Vorstehenden und nachfolgend von einer Mascaraeinheit die Rede ist, so ist dies im allgemeinsten Sinne als Einheit für kosmetische Applikationen und lediglich bevorzugt als Einheit zum Auftragen von Wimperntusche zu verstehen. Für den Auftrag von Lidschattendekorationen od.dgl. kann eine erfindungsgemäße Einheit ebenfalls verwendet werden, wobei der Applikator dann vorzugsweise aus Schaumstoff oder einem ähnlich saugfähigen Material besteht. Der Applikator kann auch beflockt sein, wobei unterschiedliche Flockenlängen und Materialien in Betracht kommen. In dieser Ausführungsform eignet sich der Applikator zum Auftrag von Lippendekorationen.

Der Applikator kann weiterhin bei der Verwendung als Eyeliner als spitz zulaufender Pinsel oder als saugfähige Spitze ausgebildet sein.

Hinsichtlich des Behälters sind sowohl transparente Ausführungsformen denkbar, die den Behälterinhalt, also z.B. die Farbe des Mascara-Mediums, erkennen lassen, als auch eingefärbte und nicht transparente Ausführungsformen.

Nachfolgend wird die Erfindung anhand eines bevorzugten Ausführungsbeispiels in Verbindung mit der Zeichnung näher beschrieben. Dabei zeigen
- Fig. 1: einen Längsschnitt durch eine Mascaraeinheit nach dem Stand der Technik und
- Fig. 2: eine Fig. 1 entsprechende Darstellung einer erfindungsgemäßen Ausführungsform.

In Fig. 1 ist eine Mascaraeinheit nach dem Stand der Technik dargestellt. Diese umfaßt einen Behälter 1 aus Kunststoff, beispielsweise aus PVC, PET, PT-Selar, PP oder PE-HD. An den Grundkörper des Behälters 1 schließt sich über eine Schulter 2 ein Hals 3 mit einem Außengewinde 4 an.

Eine Abdichtanordnung 5 wird durch den umbördelten oberen Rand eines Einsatzes 6 gebildet, dessen nach innen umgebogener Rand als Abstreifeinrichtung 7 wirkt.

Eine Schraub-Kappe 8 ist mit einem Innengewinde 9 versehen und auf das Außengewinde 4 des Behälter-Halses 3 aufschraubbar. In diese Schraub-Kappe 8 ist der Einsatz 6 formschlüssig eingesteckt. Eine, zusätzliche Dekorkappe 10 ist über eine Heißkleberzone 11 mit der Schraub-Kappe 8 verbunden.

In das Innere des Behälters 1 hinein erstreckt sich ein Stiel 12, an dessen freiem unteren Ende 13 ein Applikator 14 angeordnet ist.

Die in Fig. 2 dargestellte erfindungsgemäße Mascaraeinheit umfaßt in analoger Weise einen Behälter 1 mit einer Schulter 2 und einen Hals 3 mit Außengewinde 4 sowie eine Schraub-kappe 8, wobei sich von dem Deckel 15 der Kappe 8 nach innen weg ein Stiel 12 erstreckt, an dessen unterem Ende ein Applikator 14 einstückig angespritzt ist. Der Stiel 12 ist seinerseits einstückig mit der Schraub-Kappe 8 ausgebildet. Von dem Deckel 15 nach unten weg erstreckt sich weiterhin ein Dichtring 16 mit einem Dichtkonus 17 im Abstand zu dem Gewinde 9 an der Innenseite der Kappe 8. Der Dichtring 16 bildet zusammen mit dem Dichtkonus 17 eine Dichtanordnung 18, welche einstückig mit der Schraub-Kappe 8 ausgebildet ist.

Von der Schulter 2 des Behälters 1 erstreckt sich radial nach innen weg eine Abstreifeinrichtung 7', welche einstückig mit dem Behälter 1 gespritzt ist.

Am Boden des Behälters 1 ist ein Schaumstoffteil 19 angeordnet, in welches die Applikatorspitze 20 eingreift.

## Patentansprüche

1. Einheit für kosmetische Applikationen umfassend einen Behälter (1) mit einem Außengewinde (4) an der Oberseite, eine, Schraub-Kappe mit einem Innengewinde sowie einen mit der Schraub-Kappe (8) verbundenen Stiel, (11) an dessen freiem Ende ein Applikator (14) angeordnet ist, der bei auf den Behälter aufgeschraubter Schraub-Kappe (8) in ein im Inneren des Behälters befindliches aufzutragendes Medium eintaucht, Schraub-Kappe (8) und Stiel (12) einstückig aus Kunststoff sind, dadurch gekennzeichnet, daß sich von dem Deckel (15) der Schraub-Kappe (8) nach unten ein einstückig ausgespritzter Dichtring (16) mit einer konischen Dichtfläche (17) wegerstreckt.

2. Einheit nach Anspruch 1, dadurch gekennzeichnet, daß das Innengewinde (9) der Schraub-Kappe (8) in einem Bereich in der Nähe des Schraubkappendeckels (15) angeordnet ist.

3. Einheit nach Anspruch 1, dadurch gekennzeichnet, daß der Behälter (1) einen Grundkörper mit einer oberen Schulter (2) und einen sich daran anschließenden Hals (3) aufweist, wobei die Abstreifeinrichtung (7') sich in Höhe der Schulter (2) in radialer Richtung nach innen erstreckt.

4. Einheit nach Anspruch 1, dadurch gekennzeichnet, daß die Unterkante der Schraub-Kappe (8) schräg zur Behälterlängsachse verläuft.

5. Einheit nach Anspruch 1, dadurch gekennzeichnet, daß der Applikator (14) einstückig mit dem Stiel (12) ausgebildet ist.

6. Einheit nach Anspruch 5, dadurch gekennzeichnet, daß der Applikator (14) spatelartig ausgebildet ist.

7. Einheit nach Anspruch 6, dadurch gekennzeichnet, daß der spatelartige Applikator (14) Durchbrechnungen oder einen gezackten bzw. gefransten Endbereich aufweist.

8. Einheit nach Anspruch 6, dadurch gekennzeichnet, daß der Applikator (14) eine Mehrzahl von Vorsprüngen in Form von Scheiben oder Noppen aufweist.

9. Einheit nach Anspruch 1, dadurch gekennzeichnet, daß am Boden des Behälters (1) eine weiche Einlage (19), wie Schaumstoff, angeordnet ist, in die der Applikator (14) im geschlossenen Zustand der Einheit eingreift.

## Claims

1. A unit for cosmetic applications comprising a reservoir (1) with an external thread (4) on its upper end, a screw cap with an internal thread, as well as a stem (12), which is joined to the screw cap (8) and on the free end of which an applicator (14) is arranged, which dips into a medium to be applied which is located inside the reservoir when the screw cap (8) is screwed on the reservoir (1), the screw cap (8) and the stem (12) being injection-molded in one piece from plastics material, characterized in that from the cover (15) of the screw cap (8), an integrally injection-molded seal ring (16) extends downward, having a conical sealing face (17).

2. A unit according to claim 1, characterized in that the internal thread (9) of the screw cap (8) is disposed in the proximity of the screw cap cover (15).

3. A unit according to claim 1, characterized in that the reservoir (1) has a base body comprising an upper shoulder (2) followed by a neck (3), the scraper (7') extending radially inwards on a level with the shoulder (2).

4. A unit according to claim 1, characterized in that the lower edge of the screw cap (8) is inclined relative to the longitudinal axis of the reservoir (1).

5. A unit according to claim 1, characterized in that the applicator (14) is formed in one piece with the stem (12).

6. A unit according to claim 5, characterized in that the applicator (14) is a spatula.

7. A unit according to claim 6, characterized in that the spatula-type applicator (14) has openings and/or a notched or fringed end portion.

8. A unit according to claim 6, characterized in that the applicator (14) has a plurality of projections in the form of disks or naps.

9. A unit according to claim 1, characterized in that a soft inset (19), such as a piece of foamed material, is disposed on the bottom of the reservoir (1), with which inset (19) the applicator (14) engages when the unit is closed.

## Revendications

1. Unité pour application de cosmétique, comprenant un récipient (1) avec un filetage extérieur (4) sur sa partie supérieure, un bouchon fileté (8) avec un taraudage ainsi qu'une tige (12) qui est assemblée au bouchon fileté (8) et à l'extrémité libre de laquelle est agencé un applicateur (14) qui, lorsque le bouchon fileté (8) est vissé sur le récipient (1), plonge dans un produit à appliquer se trouvant à l'intérieur du récipient, le bouchon fileté (8) et la tige (12) étant construits d'un seul tenant en matière plastique, caractérisée en ce qu'un anneau étanche (16) coulé par injection d'un seul tenant et ayant une surface d'étanchéité (17) conique s'étend vers le bas à partir du couvercle (15) du bouchon fileté (8).

2. Unité selon la revendication 1, caractérisée en ce que le taraudage (9) du bouchon fileté (8) est agencé dans une zone située à proximité du couvercle de bouchon fileté (15).

3. Unité selon la revendication 1, caractérisée en ce que le récipient (1) comporte un corps de base avec un épaulement supérieur (2) et un col (3) qui se rattache à cet épaulement, le dispositif racleur (7') s'étendant, à la hauteur de l'épaulement (2), en direction radiale vers l'intérieur.

4. Unité selon la revendication 1, caractérisée en ce que le bord inférieur du bouchon fileté (8) s'étend obliquement par rapport à l'axe longitudinal du récipient.

5. Unité selon la revendication 1, caractérisée en ce que l'applicateur (14) est conçu d'un seul tenant avec la tige (12).

6. Unité selon la revendication 5, caractérisée en ce que l'applicateur (14) est conçu en forme de spatule.

7. Unité selon la revendication 6, caractérisée en ce que l'applicateur (14) en forme de spatule comporte des découpures ou une zone terminale dentelée ou à franges.

8. Unité selon la revendication 6, caractérisée en ce que l'applicateur (14) comporte une multiplicité de parties en saillie sous forme de disques ou de poils.

9. Unité selon la revendication 1, caractérisée en ce qu'on agence au fond du récipient (1) une garniture molle (19), comme un produit alvéolaire, dans laquelle l'applicateur (14) entre lorsque l'unité est fermée.
